# FASCICULE DE BREVET EUROPEEN

(11) **EP 1 671 883 B1**
(45) Date de publication et mention de la délivrance du brevet: **02.04.2008**
(21) Numéro de dépôt: 05111625.9
(22) Date de dépôt: 02.12.2005
(51) Int. Cl.: B65B 11/00, B65B 63/02

(54) **Dispositif et procédé d'emballage de pneumatiques.**
Vorrichtung und Verfahren zum Verpacken von Reifen
Apparatus and method for packaging tyres

(30) Priorité: 16.12.2004 FR 0413470
(43) Date de publication de la demande: 21.06.2006
(73) Titulaire: Société de Technologie Michelin, 63000 Clermont-Ferrand (FR); Michelin Recherche et Technique S.A., 1763 Granges-Paccot (CH)
(72) Inventeur: Aubin, Rudy, 63190 Orleat (FR); Berthelot, Dorian, 63320 Montaigut-Le-Blanc (FR); Moulier, Daniel, 63119 Chateaugay (FR); Plaisance, René, 63200 Pessat-Villeneuve (FR); Sergere, Bernard, 63290, Pasliere (FR)
(74) Mandataire: Lasson, Cédric Y. M.

(56) Documents cités:
- EP-A- 1 452 449
- FR-A- 2 243 115
- US-A- 4 858 415
- US-A- 5 092 106
- US-A1- 2001 028 838
- PATENT ABSTRACTS OF JAPAN vol. 1999, no. 12, 29 octobre 1999 (1999-10-29) & JP 11 189214 A (BRIDGESTONE CORP), 13 juillet 1999 (1999-07-13)
- PATENT ABSTRACTS OF JAPAN vol. 2000, no. 21, 3 août 2001 (2001-08-03) & JP 2001 106211 A (NISSHOKU CORP), 17 avril 2001 (2001-04-17)

## Description

L'invention concerne le domaine des pneumatiques, et en particulier le conditionnement et la manutention des enveloppes de pneumatiques au cours des processus de magasinage et de transport.

La recherche incessante de gains de productivité, doublée d'un souci constant d'améliorer les conditions de travail des opérateurs de ce domaine, a conduit les différents acteurs du secteur industriel concerné, à optimiser la chaîne logistique en agissant sur les conditions de stockage en magasins industriels, sur le transport, sur les opérations de chargement et de déchargement, ainsi que sur la réalisation de lots facilement identifiables et déplaçables au gré des besoins de livraison ou d'optimisation des surfaces de stockage, tout en préservant l'intégrité des enveloppes.

Une solution largement employée consiste à utiliser des palettes spécialement dimensionnées pour pouvoir recevoir des enveloppes de dimensions et de diamètres variés. A titre d'exemple, une palette couramment utilisée dans les magasins de stockage est décrite dans l'application US 5 259 325, dans laquelle les enveloppes sont stockées en pile ou en rouleau.

Des palettes de ce type présentent l'avantage de constituer des lots homogènes d'enveloppes, de pouvoir être disposées les unes sur les autres sur de grandes hauteurs, de pouvoir être manipulées par des moyens mécaniques du type chariot élévateur à fourche, et d'offrir une bonne protection des enveloppes contre les agressions externes. Elles sont en revanche moins adaptées au transport, en particulier sur des longs parcours, en raison de la faible compacité des chargements et de la gestion du retour des palettes vides.

Pour le transport sur de longues distances, on cherchera à réunir le plus grand nombre d'enveloppes dans un volume donné qui peut être indifféremment une remorque de camion, un container maritime ou encore un wagon de chemin de fer. Une solution couramment utilisée consiste à disposer les enveloppes les unes sur les autres avec un arrangement particulier dit en «arête de poisson» ou encore en «chaîne» et de mettre le volume ainsi constitué en compression de manière à optimiser le chargement. Ces méthodes sont décrites, à titre d'exemple, dans le brevet US 5 092 106.

Très efficace pour optimiser le volume à charger, cette dernière méthode présente néanmoins l'inconvénient de devoir être mise en oeuvre en partie manuellement, ce qui est un facteur limitatif en terme de coûts, d'ergonomie, d'intégrité des lots ou encore de magasinage.

A cet effet, il est remarquable de constater que chacune des solutions évoquées ci-dessus représente une solution optimale pour un domaine particulier tel que le magasinage ou encore le transport, mais rarement une même solution technique se révèle être avantageuse sur l'ensemble de la chaîne logistique. Ceci conduit à faire varier les conditionnements en fonction des diverses étapes de ladite chaîne, entraînant de ce fait des manutentions particulières qui viennent ruiner en partie les gains réalisés par le choix de la solution la plus adaptée à un point particulier de la chaîne logistique.

L'invention a pour objet de contribuer à réduire les coûts de manutention et de transport tout en améliorant l'ergonomie liée aux opérations de stockage et de déstockage.

Il est connu de l'art antérieur de réaliser des unités de conditionnement autonomes à partir d'un nombre donné d'enveloppes disposées en arrête de poisson. Ces unités autonomes, appelés encore des lots, peuvent comprendre, selon la taille des enveloppes et selon le volume de conditionnement choisi, plusieurs dizaines voire une à deux centaines d'enveloppes.

Ainsi le brevet US 6 527 499 décrit un procédé permettant de constituer des unités de conditionnement dans lesquelles les enveloppes sont disposées en épis ou plus communément selon la configuration dite en « arrêtes de poisson » puis comprimées verticalement entre deux plateaux rigides autour desquels on dispose des moyens de contention permettant de maintenir le lot d'enveloppes sous tension. Bien que compactes, ces unités de conditionnement souffrent de l'inconvénient de comprendre des supports recyclables dont la gestion complique l'organisation de la chaîne logistique.

Une autre solution est dévoilée dans le brevet FR 2 243 115, correspondant aux préambules des revendications 1,19 et 36, dans lequel il est décrit un procédé de réalisation d'une unité de conditionnement formée à partir d'un lot d'enveloppes également disposées en arrête de poisson, comprimé verticalement et immobilisé à l'aide d'un moyen de contention tel que des bandes, des liens, des filets, des toiles d'emballage ou encore des feuilles résistant à la traction, et dont le but est de maintenir la pile dans son état en s'opposant à une détente élastique. Ce procédé permet d'obtenir des unités de conditionnement autonomes, suffisamment rigides et pouvant être manipulées sans l'aide d'engins spéciaux.

Toutefois, la nécessité d'immobiliser l'unité de conditionnement dans son état compacté représente une opération longue et relativement coûteuse dont l'exécution soignée est un facteur important pour le volume réel et la stabilité de l'unité autonome ainsi conditionnée. En effet la pose des moyens de contention tout en maintenant l'unité de conditionnement dans son état comprimé s'avère délicate. Ces deux inconvénients limitent tout à la fois la taille des unités de conditionnement et le taux de compression qu'il est possible d'obtenir, au risque de voir l'unité de conditionnement se défaire au cours d'une manoeuvre de manutention.

C'est la raison pour laquelle le brevet FR 2 243 115 décrit un procédé préférentiel d'immobilisation dans lequel les enveloppes sont empilées dans un ordre donné entre deux butées d'extrémité rigides de manière à ce que, une fois l'opération de compression réalisée, les enveloppes ne se détendent que d'une quantité négligeable du fait des forces longitudinales exercées contre les éléments de parois formant butée, et qui bloquent la détente élastique du lot comprimé. Ce dernier mode de réalisation repose encore sur l'emploi de palettes comportant des montants spéciaux.

L'invention a pour objet de proposer un procédé, un dispositif et un lot unitaire qui permettent de supprimer les inconvénients cités ci-dessus.

Il a été observé qu'en disposant des bandes par enroulement dans des directions bien particulières autour du lot de pneumatiques à conditionner, il était possible de réaliser un dispositif permettant de réaliser cet enroulement tout en maintenant le lot en compression de manière relativement aisée.

Ce dispositif, ce procédé et ce lot ont les caractéristiques des revendications 1, 19 et 36.

En réalisant l'enroulement hélicoïdal de la bande simultanément autour du lot et de la seule partie aval des convoyeurs d'emballage il est possible, de dégager les extrémités aval desdits convoyeurs d'emballage de l'espace compris entre les bandes et le lot de pneumatiques, en déplaçant longitudinalement le lot par rapport aux extrémités aval desdits convoyeurs d'emballage par actionnement de l'avance desdits convoyeurs. Les dimensions et la forme du convoyeur d'emballage doivent être ajustés de manière à faciliter au maximum le glissement longitudinal de la bande par rapport au convoyeur.

De manière à assurer la bonne cohésion du lot de pneumatiques conditionné on préfèrera réaliser un empilement des pneumatiques en couches horizontales successives arrangées en « arête de poisson ».

Par ailleurs, en ajustant le taux de compression du lot de pneumatiques, ainsi que la tension et le pas de l'enroulement hélicoïdal, il est possible d'obtenir un lot de pneumatiques facilement manipulable directement à l'aide d'un chariot élévateur à fourche conventionnel sans qu'il soit nécessaire de disposer préalablement le lot sur une palette rigide. Le lot conditionné est doté d'une rigidité structurelle telle, qu'il ne se déforme pas lorsqu'il est saisi par sa partie inférieure par les deux fourches du chariot.

Comme on le verra par la suite dans le cadre d'un mode de réalisation particulier du dispositif, il est possible de faire subir au lot de pneumatiques des déformations particulières permettant de faciliter l'introduction des fourches sous le lot de pneumatiques conditionné.

Le procédé et le dispositif sont décrits sur la base des dessins représentés sur les figures 1 à 31 dans lesquelles
- la figure 1 représente une vue schématique en perspective du dispositif de conditionnement,
- les figures 2 à 19 représentent les vues schématiques en perspectives des mouvements successifs des différents organes du dispositif à chacune des phases principales de son fonctionnement,
- les figures 20 à 24 représentent des vues schématiques de différents modes de réalisation de l'enroulage hélicoïdal de la bande et du fonctionnement du convoyeur d'emballage inférieur,
- Les figures 25 à 31 représentent des vues schématiques en perspectives des lots de pneumatiques qu'il est possible de réaliser avec le dispositif objet de l'invention.

Le dispositif représenté sur la figure 1 comprend un poste de pré conditionnement 200, un poste de mise en compression 300, une unité d'emballage 400, un ensemble de transfert 100, et un poste d'évacuation 500.

Le poste de pré conditionnement 200 est situé en amont du dispositif dont la direction longitudinale est repérée par l'axe XX'. C'est à ce poste que le lot de pneumatiques L est constitué. De manière à obtenir un lot conditionné d'une géométrie adaptée les enveloppes sont disposées selon un gabarit formé par deux plans verticaux perpendiculaires à l'axe longitudinal et sur lesquels les enveloppes situées aux deux extrémités longitudinales de la rangée formant le lot prennent appuis. Dans le cas précis du dispositif faisant l'objet de la présente description, les plans verticaux sont matérialisés par deux poteaux 210 et 220, centrés sur l'axe XX'.

Le mode préférentiel de réalisation consiste à empiler les enveloppes en couches horizontales, disposées verticalement les unes sur les autres en réalisant un lot L sur une seule rangée. De même pour assurer la meilleure cohésion structurelle du lot les pneumatiques seront arrangés selon la configuration dite en « arête de poisson ».

La réalisation de l'empilage peut être manuelle, ou encore être réalisée à l'aide de moyens mécaniques ne faisant pas l'objet de la présente description.

D'autres configurations sont possibles, telles qu'un arrangement dans lequel chaque couche est décalée longitudinalement par rapport aux couches adjacentes du demi diamètre des enveloppes. Mais si cet arrangement présente des propriétés structurelles acceptables, il ne permet pas de constituer des lots contenant le maximum de pneumatiques dans un volume donné.

De même, s'il est possible d'arranger les lots selon plusieurs rangées, on observera que pour des enveloppes de tourismes de taille et de masse relativement importante le choix d'une seule rangée est préférable.

La dimension du gabarit formé par l'écartement des deux poteaux 210 et 220 est réglable dans le sens longitudinal. Leur disposition permet à l'opérateur d'accéder facilement à l'espace compris entre les deux poteaux de manière à réaliser la constitution du lot L.

La taille des lots pré conditionnés est supérieure en hauteur de 15% à 60 % à la taille du lot comprimé que l'on cherche à obtenir. La longueur de la rangée est choisi de manière judicieuse et sera égale par exemple à la largeur, ou au multiple de la largeur, d'une remorque de camion ou de l'unité de conditionnement de taille supérieure telle qu'un wagon ou un container servant à réaliser le transport des lots sur de longues distances.

Le nombre d'enveloppes qu'il est possible de réunir au sein d'un même lot peut alors varier de quelques dizaines à une centaine d'enveloppes de pneumatiques.

A titre informatif le tableau suivant donne des indications plus précises sur les caractéristiques mini et maxi des lots réalisés avec le dispositif faisant l'objet de la présente description, en disposant les enveloppes sur une seule rangée.

| | Mini | Maxi |
|---|---|---|
| Nombre d'enveloppes | 20 | 80 |
| Masse en kg | 200 | 500 |
| Longueur en mm | 2250 | 2380 |
| Largeur en mm | 400 | 800 |
| Hauteur en mm | 740 | 1450 |

Les enveloppes sont disposées sur un convoyeur 230 orienté dans la direction longitudinale XX' et aligné avec le convoyeur du poste de mise en compression 330, les convoyeurs de l'unité d'emballage 430 et 431, et le convoyeur du poste d'évacuation 530.

Le poteau 220, situé en aval est mobile selon la direction verticale ZZ' de manière à permettre le passage du lot de pneumatiques du poste de pré conditionnement au poste de mise en compression. A cette fin il est équipé d'une crémaillère 222 et d'un moteur 221.

Le dispositif comprend également un ensemble de transfert 100 dont la fonction est d'assurer la stabilité longitudinale et transversale du lot de pneumatiques L, lors du transfert d'un poste à un autre et de maintenir le lot dans les dimensions données par le gabarit du poste de pré conditionnement jusqu'à ce que le lot de pneumatiques soit correctement emballé.

L'ensemble de transfert 100 est constitué de 4 poteaux de transfert 110, 120, 130, 140, mobiles dans le sens longitudinal XX', et disposés deux à deux, de part et d'autre des convoyeurs 230, 330, 430, 431. Ces poteaux de transfert reposent sur des rails longitudinaux 101 et 102, et sont guidés sur leur partie supérieure par des jeux de roulements 114, 124, 134, 144, disposés sur des glissières 103 et 104.

Chacun de ces poteaux de transfert supporte une barre de maintien 111 (non visible), 121, 131 et 141, mobile transversalement et guidée par ses extrémités supérieure et inférieure par des rails 112, 113, 122, 123, 132 (non visible), 133 (non visibles), 142 et 143, disposés dans la direction transversale YY' sur les parties supérieures et inférieures des poteaux de transfert 110, 120, 130 et 140. Des moteurs de transfert (non représentés) et animés par l'automatisme de pilotage du dispositif, autorisent les déplacements longitudinaux des poteaux de transfert et les mouvements transversaux des barres de maintien 111, 121, 131 et 141.

En amenant les barres de maintien 111, 121, 131, 141 au contact des parties du lot de pneumatiques situées latéralement de part et d'autre du lot et à chacune de ses extrémités longitudinale, le poste de transfert assure le maintien de la cohésion du lot dans les dimensions qui lui ont été conférées au poste de pré assemblage. En déplaçant longitudinalement les poteaux de transfert et en agissant sur les convoyeurs inférieurs 230, 330, 430 de manière synchronisée, il est possible de transférer le lot d'un poste à un autre sans altérer ses caractéristiques dimensionnelles.

Le poste de mise en compression 300 comporte deux plateaux de compression parallèles entre eux et perpendiculaire à la direction verticale ZZ'.

Le plateau supérieur est composé d'un châssis 320 supporté par deux colonnes 324 et 325 mobiles verticalement. Ces colonnes 324 et 325 sont reliées à un système de mise en charge (non représenté) et destiné à relever ou abaisser le plateau de compression supérieur d'une valeur donnée de manière à comprimer verticalement le lot d'enveloppes L dans la direction perpendiculaire au plan des couches d'enveloppes. Le système de mise en charge peut être un système mécanique comprenant un ensemble de pignons et de crémaillères, ou encore un ensemble de vérins hydrauliques ou tout système de mise en pression équivalent. Sa capacité de charge est de l'ordre de 2 000 daN.

Le plateau supérieur 320 supporte un convoyeur 321 mobile dans la direction longitudinale XX'. Ce convoyeur peut être du type convoyeur à bande ou de type convoyeur à rouleau. De préférence ce convoyeur est motorisé.

La longueur du plateau supérieur est adaptée à la longueur de la rangée du lot L de pneumatiques. Sa largeur est déterminée de manière à être inférieure à la largeur du lot de pneumatiques L, ou encore au diamètre des pneumatiques lorsque ces derniers sont disposés sur une seule rangée. Ce dimensionnement est préféré, de manière à permettre les mouvements du plateau supérieur par rapport aux barres de maintien lorsque ces dernières sont maintenues au contact du lot L pendant la phase de compression.

Dans le but d'éviter une déformation trop importante des enveloppes situées sur la partie supérieure du lot L et destinées à être en contact direct avec le plateau de compression supérieur, laquelle déformation est provoquée par le poinçonnement des enveloppes par le plateau de compression supérieur lorsque ces dernières ont une largeur très supérieure à la largeur de ce dernier, ledit plateau de compression supérieur est équipé de deux volets latéraux 322 et 323 (non visible) escamotables et disposés longitudinalement sur les deux cotés du châssis du plateau de compression supérieur 320.

Ces volets escamotables pivotent autour d'un axe parallèle à la direction longitudinale XX'. En s'abaissant, ils permettent d'augmenter la surface de contact entre le plateau supérieur et les pneumatiques. De cette manière on évite le poinçonnement des enveloppes situées sur la partie supérieur du lot lorsque ces dernières ont un diamètre important. Les volets sont maintenus en position relevée lorsque les enveloppes à conditionner ont un diamètre légèrement supérieur à la largeur du plateau de compression supérieur, ainsi que pendant les mouvements de translation du lot.

Le plateau inférieur est constitué d'une table vibrante 310 au dessus de laquelle circule la bande du convoyeur 330. Le convoyeur faisant l'objet de la présente description est du type convoyeur à bande, mais on peut également monter sur la table vibrante un convoyeur à rouleau. De préférence le convoyeur 330 est motorisé.

La table vibrante 310 a pour fonction de favoriser la mise en place des enveloppes les unes par rapport aux autres pendant la phase de compression. A titre informatif la table vibrante de marque Europercussion™, modèle 2MV 10/2610-S90 du dispositif faisant l'objet de la présente description a une amplitude verticale réglable de 0 à 10 mm et une fréquence ajustable entre 0 et 50 Hz.

L'unité d'emballage est composée d'un convoyeur d'emballage supérieur 440, et d'un convoyeur d'emballage inférieur 430 orientés l'un et l'autre dans la direction longitudinale, et de deux systèmes d'applique des bandes, composés respectivement d'une fardeleuse à bande tendue 410 et d'une banderoleuse 420.

Le convoyeur d'emballage supérieur 440 est supporté par une colonne 442 permettant d'ajuster la hauteur du plan du convoyeur en contact avec la partie supérieure du lot L. En pratique, cette hauteur est sensiblement égale à la hauteur du plan du plateau de compression supérieur 320 du poste de mise en compression 300, lorsque le lot de pneumatiques a atteint son taux de compression maximum, de manière à ce que les plans horizontaux formés par les deux convoyeurs soient sensiblement confondus.

Le convoyeur d'emballage inférieur 430 est situé dans le même plan que le convoyeur du plateau de compression inférieur 330.

Le convoyeur d'emballage supérieur 440 et le convoyeur d'emballage inférieur 430 forment des plans horizontaux permettant de maintenir le lot de pneumatiques à l'état comprimé, et entre lesquels le lot L peut circuler dans la direction longitudinale. Il est ainsi possible de transférer le lot d'enveloppes depuis le poste de mise en compression jusqu'à l'unité d'emballage sans modifier aucunement le taux de compression du lot de pneumatiques.

Dans le dispositif faisant l'objet de la présente description, les convoyeurs 430, 431 et 441 sont de type convoyeur à bande mais dans ce cas également on peut choisir un convoyeur de type à rouleau. Ces convoyeurs sont motorisés.

Chacun des convoyeurs d'emballage comporte à son extrémité aval une portion 431, 441 dont la largeur est sensiblement égale à la largeur du plateau supérieur de compression 320. En pratique le convoyeur d'emballage supérieur 440 est constitué d'un seul convoyeur dont la largeur est sensiblement égale à la largeur du plateau supérieur de compression 320. Pour une meilleure stabilité du transfert, le convoyeur d'emballage inférieur est constitué de deux convoyeurs dont le plus en amont 430 a une largeur sensiblement égale à la largeur du convoyeur du plateau de compression inférieur 330, et dont le plus en aval 431 a une largeur sensiblement égale à la largeur de l'extrémité aval du convoyeur d'emballage supérieur 441.

Les extrémités aval 431, 441 de chacun des convoyeurs d'emballage 430, 440 comportent des épaulements 443, 444 (visualisés en détail sur le médaillon de la figure 18), 445 (non visualisé) et 446 (non visualisé) disposés sur les parties latérales desdites extrémités aval 431, 441. Les dits épaulements sont orientés verticalement dans la direction opposée au plan du convoyeur en contact avec le lot de pneumatiques à conditionner. Ces épaulements forment des arêtes longitudinales et parallèles entre elles, et sont ajustés verticalement de telle manière que, pour chacune des parties aval 431 et 441 des convoyeurs, les plans horizontaux passant par ces arêtes soient situés respectivement en dessous (431) et en dessus (441) des éléments mobiles des dites parties aval des convoyeurs d'emballage.

Cette disposition a pour objectif d'empêcher le contact entre les surfaces mobiles des extrémités aval 431 et 441 des convoyeurs d'emballage et la bande BX, lorsque la dite bande BX est enroulée simultanément autour du lot L de pneumatiques à conditionner et lesdites extrémités aval 431 et 441 des deux convoyeurs d'emballage. En d'autres termes ces épaulements ont pour but, lorsque la bande BX est tendue sur les arêtes desdits épaulements, d'empêcher tout contact entre la bande BX et la partie mobile des convoyeurs d'emballage qui n'est pas en contact avec le lot de pneumatiques. Cette partie mobile peut être constituée par la bande retour d'un convoyeur à bande ou encore par la partie respectivement supérieure (441) ou inférieure (431) d'un ensemble de rouleaux motorisés.

La partie aval du convoyeur d'emballage inférieur 431 est articulée autour d'un axe sensiblement parallèle à la direction transversale YY'. Comme on le verra par la suite cette disposition a pour objet, lorsque le convoyeur 431 est relevé légèrement, de générer un surcroît de compression de la partie inférieure du lot L.

Le premier système d'applique 410 est constitué d'une fardeleuse verticale à bande tendue. Les bandes BY0 et BY1 sont délivrées par des bobines d'alimentation 411 et 412, et sont reliées entre elles par une soudure S, pour former un rideau vertical dont le plan est perpendiculaire à la direction longitudinale XX'. Ce rideau est tendu par deux systèmes de rouleaux 413 et 414 placés respectivement à l'extérieur de l'intervalle formé par les plans des convoyeurs. L'effort de tension de la bande est réglable et peut varier, dans le dispositif objet de la présente description, de 1 à 100 daN.

Le plan du rideau est placé dans l'intervalle libre situé entre les extrémités aval des convoyeurs du poste de mise en compression respectivement 330 et 321, et les extrémités amont des convoyeurs de l'unité d'emballage respectivement 430 et 440. Les bobines d'alimentation 411 et 412 délivrent à la demande des longueurs de bande BY0 et BY1 lorsque le lot de pneumatiques s'engage dans l'unité d'emballage. En poursuivant sa progression vers l'aval du dispositif, le lot est recouvert successivement sur sa face frontale amont, puis sur ses surfaces inférieures et supérieures par les bandes BY0 et BY1.

On observera que, dans le cas du dispositif faisant l'objet de la présente description, le bandeau d'axe YY' déposé par la fardeleuse couvre les deux faces longitudinales situées en amont et en aval du lot ainsi que la face supérieure et la face inférieure. Mais il est tout à fait possible de réaliser un dispositif donnant un résultat équivalent, dans lequel on enroule une bande autour des faces amont et aval et des faces latérales selon un axe sensiblement parallèle à l'axe vertical ZZ', en positionnant une banderoleuse, semblable à celle qui sera décrite par la suite, sur un rail circulaire d'axe vertical.

De manière préférentielle les bandes BY0 et BY1 sont constituées à partir d'un matériau soudable, tel qu'un film étirable en polyéthylène haute ou basse densité, obtenus par exemple par procédé « cast » ou par extrusion et couramment abrégés sous la forme PEBD ou PEHD, d'une épaisseur pouvant varier de 20 à 80 µm. La largeur des bandes peut varier de 150 à 600 mm et dépend de la largeur du lot d'enveloppes. Le choix d'un matériau recyclable permet également de valoriser ce type de conditionnement.

Lorsque le lot est complètement engagé dans l'unité d'emballage, une unité de soudure comprenant un mors supérieur 416 supporté par un mat 415, et un mors inférieur (non représenté), vient refermer le rideau sur la face frontale aval de manière à former un bandeau continu autour du lot L. L'axe du bandeau est sensiblement parallèle à la direction transversale YY'. L'unité de soudure comprend un couteau permettant de séparer par simple découpe le bandeau du rideau. Une dernière soudure S permet de reconstituer le rideau destiné à emballer le lot suivant.

A titre indicatif, le dispositif faisant l'objet de la présente description est équipé d'une fardeleuse et d'une unité de soudure commercialisées, à titre d'exemple, par la Société Thimon sous la référence Norket 50.

L'unité d'emballage est également équipée d'une banderoleuse 420 destinée à enrouler hélicoïdalement et sous tension la bande BX, selon un axe sensiblement parallèle à la direction longitudinale XX'.

Cette banderoleuse est disposée longitudinalement au droit des parties aval 431 et 441, des convoyeurs d'emballage 430 et 440, de manière à enrouler la bande BX autour du lot de pneumatiques L en enfermant simultanément le lot et lesdites extrémités aval 431et 441 entre la bande et les surfaces inférieures et supérieures du lot.

La banderoleuse 420 est supportée par un rail circulaire 421, d'axe XX', qui permet à la bande d'enrouler simultanément la bande BX autour du lot de pneumatiques et des extrémités aval 431 et 441 des convoyeurs d'emballage.

La bande BX est enroulée sous tension. Cette tension d'enroulage peut utilement être délivrée par un pré-étirage de la bande. Dans le cas du dispositif faisant l'objet de la présente description, ce pré-étirage peut varier de 0 à 300%, et permet d'obtenir une tension d'enroulage comprise entre 1 daN et 100 daN

La bande BX sera réalisée de manière préférentielle à partir d'un matériau soudable tel qu'un film de PEBD d'épaisseur comprise entre 7 et 40 µm. La largeur de la bande peut utilement être comprise entre 230 et 500 mm et sera préférentiellement inférieure ou égale à la longueur des extrémités aval 431 et 441 des convoyeurs d'emballage. Le choix d'un matériau recyclable permet également de valoriser ce type de conditionnement.

Le mouvement en hélice de la bande est obtenu par la combinaison de l'avance longitudinale des convoyeurs d'emballage 430, 431 et 440, et de la vitesse d'enroulement de la bande. Le pas P (voir médaillon de la figure 18) de l'hélice peut être ajusté tout au long de la traversée du poste d'emballage par le lot de pneumatiques.

Le poste d'évacuation 500, comprend un convoyeur d'évacuation 530. On remarquera que ce convoyeur comporte deux dégagements 510 et 511. Ces dégagements sont destinés à recevoir les fourches d'un chariot élévateur de type courant, et permettre l'évacuation du lot de pneumatiques conditionnés. Leur écartement dans le sens longitudinal est donc ajusté pour recevoir la plupart des fourches des chariots conventionnels en usage dans les magasins de stockage de pneumatiques.

La suite de la description a pour objet d'illustrer les principales phases du procédé de mise en oeuvre du dispositif faisant l'objet de la présente description et s'appuie sur les figures 2 à 21.

Lorsque la constitution du lot L de pneumatiques à conditionner est achevée les poteaux 110, 120, 130 et 140 du dispositif de transfert sont positionnés deux à deux aux deux extrémités longitudinales du lot L comme cela est représenté à la figure 2. Les enveloppes sont maintenues en place par les poteaux 210 et 220 qui forment le gabarit et entre lesquels elles ont été disposées. Les barres de maintien 111 (non visible), 121, 131, et 141 sont placées en position de retrait dans le sens transversal pour permettre la circulation des poteaux de transfert le long du lot de pneumatiques.

Lorsque les poteaux de transfert sont en place, les barres de maintien 111, 121, 131 et 141 sont déplacées transversalement pour venir au contact des enveloppes du lot L comme cela est représenté sur la figure 3. la position des barres est judicieusement choisie de manière à assurer le maintien du lot dans les directions transversales et longitudinales pendant les mouvements du lot d'un poste à un autre. Les poteaux 210 et 220 du gabarit sont maintenus en place.

La phase suivante est illustrée par la figure 4, au cours de laquelle le poteau aval 220 du gabarit et déplacé longitudinalement vers l'amont du dispositif puis relevé dans la direction verticale pour libérer le passage du lot dans la direction longitudinale. A ce moment, le lot est maintenu par les seules barres de maintien 111 (non visible), 121, 131, 141 de l'ensemble de transfert.

En actionnant simultanément et de manière synchronisée le convoyeur du poste de pré conditionnement 230, le convoyeur du poste de mise en compression 330 et les poteaux de transfert 110, 120, 130 et 140, on déplace longitudinalement vers l'aval le lot L depuis le poste de pré conditionnement vers le poste de mise en compression, comme cela est illustré sur la figure 5. Le lot de pneumatiques est maintenu par les barres de maintien 111 (non visible), 121, 131 et 141 (non visible).

Le poteau 220 du gabarit est alors redescendu en position afin d'autoriser la constitution du lot suivant, et le lot L est mis en position au poste de mise en compression 300, comme cela est illustré sur la figure 6.

Selon la largeur du lot de pneumatiques, les volets escamotables 322 et 323 (non visible) sont abaissés, tel que cela est figuré sur le médaillon de la figure 7. Ces volets peuvent s'avérer particulièrement utiles comme on l'a vu plus haut lorsqu'il s'agit de conditionner des enveloppes de diamètre important, mais également lorsque les enveloppes sont disposées sur deux rangées longitudinales.

La figure 8 illustre la phase de compression des enveloppes dans le sens vertical et perpendiculaire au plan des couches. Les colonnes 324 et 325 sont abaissées de manière à comprimer le lot entre le plateau de compression supérieur 320 et le plateau de compression inférieur 330. Le lot de pneumatiques reste maintenu par les barres de maintien 111 (non visible), 121, 131 (non visible) et 141 de l'ensemble de transfert.

Pendant cette phase, la table vibrante 310 est activée, ce qui a pour effet de favoriser l'imbrication des enveloppes les unes avec les autres, et d'augmenter la cohésion interne du lot après la réalisation de l'emballage. Le taux de compression peut représenter jusqu'à 60 % de la hauteur du lot tel qu'il se présente avant la phase de mise en compression. En pratique ce taux est voisin de 30%.

Pour parfaire la mise en place des pneumatiques il est également possible de comprimer les enveloppes à un taux légèrement supérieur au taux de compression définitif puis de relâcher la compression d'une valeur prédéterminée pour atteindre le taux de compression final désiré.

Une fois la compression achevée les volets escamotables 322 et 323 (non visible) sont relevés comme cela est illustré sur la figure 9, et le lot est prêt à être transféré vers l'unité d'emballage 400. Le convoyeur d'emballage supérieur 440 est positionné verticalement à la même hauteur que le plateau de compression supérieur 320, de manière à maintenir le lot dans le même état de compression pendant la phase d'emballage.

Ainsi que cela est illustré sur la figure 10, l'avance synchronisée et simultanée des convoyeurs 321 et 330 situés sur les plateaux de compression supérieur et inférieur, des convoyeurs d'emballage 430 et 440 et des poteaux de transfert 110, 120, 130, 140 supportant les barres de maintien 111 (non visible), 121, 131 et 141 provoque l'avancée du lot L vers l'aval du dispositif.

En se présentant devant le rideau formé par les bandes BY0 et BY1 de la fardeleuse 410, le lot L entraîne la bande tendue entre les rouleaux 412 et 413. La bande se dépose alors en tension sur la face avant, puis simultanément sur les faces supérieures et inférieures du lot, lorsque le lot L poursuit son avance.

Une fois que la bande recouvre la partie avant du lot L, il devient possible de retirer les barres de maintien 121 et 141, en les rétractant transversalement en position de repos, comme cela est illustré sur la figure 11.

Les figures 12, 13 14 et 15 illustrent la phase finale de la pose du bandeau d'axe transversal YY'. Le lot L poursuit son avance vers l'aval du dispositif en restant maintenu par les barres de maintien aval 111 (non visible) et 131, et par les convoyeurs d'emballage 430 et 440 jusqu'à ce que les bandes BY0 et BY1 recouvrent totalement les parties supérieures et inférieures dudit lot L. Les bobines d'alimentation 411 et 412 des bandes BY0 et BY1 délivrent la quantité de bande suffisante.

A ce stade, le mors supérieur 416 tenu par le mat 415 rejoint le mors de soudure inférieur 417 ce qui a pour effet de refermer et de mettre en tension le rideau sur la face frontale aval du lot, de manière à former un bandeau continu autour dudit lot, comme cela est illustré sur le médaillon de la figure 13. Une première soudure permet de refermer le bandeau. Les couteaux (non représentés) intégrés dans l'unité de soudure séparent par simple découpe le bandeau du rideau. Une deuxième soudure permet de reconstituer la soudure S du rideau destiné à emballer le lot suivant. Le mors supérieur 416 est alors replacé en position haute, comme cela est représenté sur la figure 14.

Il est tout à fait possible d'utiliser la même fardeleuse pour poser un deuxième et un troisième bandeau en déplaçant successivement vers l'amont et à nouveau vers l'aval le lot de pneumatiques de manière à lui faire traverser à chaque mouvement le rideau formé par les bandes BY0 et BY1, et en procédant aux opérations de soudure et de coupe telles que décrites dans le paragraphe précédent.

Les contraintes exercées par le bandeau et les deux convoyeurs d'emballage sont suffisantes pour maintenir le lot L. Ceci autorise le relâchement du maintien procuré par l'ensemble de transfert. Les barres de maintien 111 (non visible) et 131 sont rétractées dans la direction transversale, et les quatre poteaux 110, 120, 130 et 140 sont replacés en position d'attente, comme cela est représenté sur la figure 15.

Les figures 16 à 19 permettent de visualiser la pose de la bande BX par la banderoleuse 420. A ce stade de la mise en oeuvre du procédé, le lot de pneumatiques est entièrement tenu par les deux convoyeurs d'emballage 430 et 440 et par le bandeau déposé précédemment.

La banderoleuse guidée par le rail de guidage circulaire 421 tourne autour de l'ensemble formé par le lot de pneumatiques et les parties aval 431 (non visible) et 441 des convoyeurs d'emballage comme cela est représenté à la figure 16. On notera que la bande BX emprisonne lesdites extrémités aval des convoyeurs, ainsi que cela est représenté sur la figure 17.

En réglant la direction et la vitesse longitudinale des convoyeurs d'emballage 430 et 440 ou la vitesse de rotation de la banderoleuse 420 autour du rail de guidage 421, on détermine le pas P de l'enroulement hélicoïdal autour du lot L de pneumatiques, ainsi que cela est illustré sur le médaillon de la figure 18. Le pas P est donc ajustable tout au long de la phase de banderolage, et peut être déterminé en fonction de la nature des contraintes que devra subir le lot L, une fois emballé, pendant les opérations de manutention. Il peut être positif ou négatif selon le sens conféré à l'avance des convoyeurs d'emballage, il peut également être nul et, localement supérieur à la largeur de la bande BX. En règle générale il est déterminé pour que les bandes BX se recouvrent sur une partie de leur largeur.

Ce pas P est déterminé expérimentalement en fonction de la masse et de la quantité d'enveloppes constituant le lot, de la taille du lot, et de la résistance à la traction de la bande BX de manière à ce que le lot, une fois emballé, ne subisse pas une expansion supérieure à 2% de la hauteur du lot lorsque ce dernier est comprimé entre les plateaux de compression 320 et 330, ou entre les convoyeurs d'emballage 430 et 440. En pratique le taux d'expansion est inférieur à 1%. On veillera en particulier à diminuer le pas dans les zones subissant le plus d'efforts longitudinaux lors de la manutention par un chariot à fourche, lesdits efforts étant localisés dans les parties centrales supérieures et dans les extrémités longitudinales du lot d'enveloppes, ainsi que le démontre un rapide calcul de contraintes.

On observe également que la bande BX est appuyée sur les deux arêtes supérieures des épaulements 443 et 444 de l'extrémité aval 441 du convoyeur supérieur comme cela est également figuré sur le médaillon de la figure 18. Il en est de même pour les épaulements situés sur l'extrémité aval 431 du convoyeur 430, et non visible sur la vue en perspective de la figure 18. Lors de l'avance du lot L, la bande BX glisse sur lesdites arêtes, ce qui permet de dégager lesdites parties aval 431 et 441 des convoyeurs d'emballage de l'espace compris entre la bande et les surfaces supérieures et inférieures des pneumatiques. En raison de la tension et du pré-étirage, la bande vient alors se plaquer sur le dos des enveloppes situées à l'aplomb des surfaces supérieures et inférieures du lot de pneumatiques.

En avançant, le lot se dégage progressivement des convoyeurs d'emballage 430 et 440, et seule la partie du lot n'ayant pas été enveloppé par la bande BX reste maintenue en compression par lesdits convoyeurs d'emballage. Le lot est alors amené vers le convoyeur 530 du poste d'évacuation 500, qui est alors mis en mouvement de manière synchronisée avec les convoyeurs d'emballage, ainsi que cela est représenté sur la figure 19. Une fois l'opération d'emballage achevée la bande BX est séparée du lot de pneumatiques L, et l'extrémité de bande demeurant sur le lot L est maintenue en position par soudure sur elle-même par un dispositif de soudure connu de l'homme du métier et non représenté. Le dispositif de conditionnement se retrouve alors dans la configuration représentée sur la figure 1.

A ce stade, le lot constitue un ensemble homogène, et présente une résistance structurelle suffisante pour pouvoir être saisi directement par les fourches d'un chariot élévateur de type conventionnel sans qu'il soit nécessaire de rajouter de plateau de support tel qu'une palette plate ou encore une palette cartonnée.

Les figures 20 à 24 permettent de décrire un mode particulier de réalisation du banderolage. Dans le mode de réalisation courant, la partie aval du convoyeur d'emballage inférieur 431 est maintenue en position horizontale dans l'alignement du plan du convoyeur d'emballage 430, comme cela est représenté sur la figure 20.

En conséquence, la surface inférieure du lot, une fois l'emballage réalisé est sensiblement parallèle au plan sur lequel ledit lot repose. Cette disposition ne pose pas de problèmes majeurs pour évacuer les lots L du dispositif en raison de la présence des dégagements 510 et 511 pratiqués dans le convoyeur 530 du poste d'évacuation 500. Une difficulté peut néanmoins se présenter lorsque le lot est déposé sur un sol plan et qu'il est nécessaire de le saisir à nouveau avec les fourches d'un chariot élévateur conventionnel. En effet il s'avère difficile, au risque de détériorer les bandes ou les pneumatiques, de glisser les fourches sous le lot dans le but de le transférer dans un autre lieu.

Un mode de réalisation particulier du banderolage permet de s'affranchir de cette difficulté. Pour ce faire, et en référence aux figures 21 à 23, il suffit d'incliner de quelques degrés vers le haut le convoyeur 431 en le faisant pivoter sur son axe, lequel est sensiblement parallèle à la direction YY' comme cela a été dit plus haut, pour créer une compression supplémentaire du lot d'une hauteur E sur une partie centrée de sa base. Cette déformation E est maintenue de manière permanente par la bande BX, une fois que cette dernière a été enroulée autour du lot L, ainsi que cela est représenté sur les figures 22 et 23. La hauteur E peut varier de 0 à 15 cm et la force de surcompression peut atteindre 750 daN.

En début et en fin de l'opération de banderolage, le convoyeur 431 est maintenu en position horizontale de telle manière que la base du lot prenne une forme concave. Le lot repose alors sur les enveloppes disposées à sa base, aux deux extrémités longitudinales comme cela est représenté sur les figures 20 et 24. La partie centrale du lot n'est plus en contact avec le plan sur lequel repose le lot L, et il est alors facile d'introduire les fourches d'un chariot élévateur dans cet espace.

Les vues 25 à 30 illustrent, en vue d'artiste, les différents alternatives d'emballage de lots de pneumatiques qu'il est possible de réaliser avec le dispositif, et dont il a été question dans la présente description.

Ainsi la figure 25 représente un lot emballé formé d'une seule rangée de pneumatiques et présentant une base sensiblement plane. La figure 26 représente un lot formé par deux rangées de pneumatiques.

Les figures 27 et 28 représentent une alternative de réalisation du lot, dans lequel les enveloppes formant la première couche sont disposées de manière à créer deux dégagements D1 et D2 distants de l'écartement des fourches d'un chariot élévateur conventionnel. La bande BX, en raison des tensions de pose, épouse sensiblement la forme de ces dégagements, et il alors aisé d'y introduire les fourches d'un chariot élévateur.

La figure 29 représente un lot d'enveloppes dans lequel les dégagements D1 et D2 permettant d'introduire les fourches du chariot élévateur sous le lot de pneumatiques L, sont situés aux deux extrémités longitudinales du lot.

Les formes de réalisation des lots tels que représentés aux figures 27, 28 et 29 sont obtenues lors de la constitution du lot de pneumatiques L au poste de pré conditionnement. Les dégagements D1 et D2 peuvent être formés lors de la réalisation de la première couche de pneumatiques ou de manière préférentielle lors de la réalisation de la dernière couche.

En effet il a été observé que cette deuxième option présente l'avantage de conférer une plus grande stabilité structurelle au lot L une fois le conditionnement achevé. Il est alors nécessaire de retourner le lot autour de son axe longitudinal de manière à présenter les dégagements D1 et D2 en position basse afin de pouvoir introduire les fourches d'un chariot élévateur et évacuer le lot.

Les figures 30 et 31 représentent un lot comprenant une seule rangée de pneumatiques dont la base a subie une surcompression dans sa partie centrale et qui présente une forme concave permettant d'introduire les fourches d'un chariot élévateur.

Le dispositif faisant l'objet de la présente description permet de réaliser un grand nombre de variantes de lot de pneumatiques emballés. La pose d'une bande selon les orientations axiales revendiquées s'avère ainsi particulièrement aisées à réaliser

Enfin, les lots de pneumatiques présentent tous la facilité de manutention attendue dans un entrepôt de stockage dés lors qu'il n'est pas nécessaire de faire appel à des moyens de conditionnement supplémentaires. Ils peuvent être manipulés directement à l'aide d'un chariot élévateur à fourche et forment des unités logistiques adaptées aussi bien au transport qu'au stockage dans des magasins, évitant de ce fait les manutentions liées aux changements de conditionnement.

## Revendications

1. Dispositif de conditionnement de pneumatiques comprenant :
- un poste de pré conditionnement (200) sur lequel un nombre déterminé de pneumatiques constituant un lot unitaire (L) est disposé, selon un gabarit (210, 220) donné, en une ou plusieurs rangées orientées longitudinalement selon un axe longitudinal horizontal (XX'), et arrangé en couches horizontales,
- un poste de mise en compression (300) permettant de comprimer ledit lot unitaire (L) dans une direction verticale (ZZ') sensiblement perpendiculaire au plan des couches, **caractérisé en ce qu**'il comprend:
- une unité d'emballage (400) constituée d'un ou plusieurs systèmes d'applique (410, 420) aptes à déposer sous tension autour dudit lot unitaire (L), des bandes d'une largeur donnée (BY, BX), par enroulement (BY) autour d'un premier axe transversal horizontal (YY'), sensiblement perpendiculaire à l'axe longitudinal (XX'), et par enroulement (BX) hélicoïdal de pas variable (P) autour d'un deuxième axe, sensiblement parallèle à la direction longitudinale (XX'), et de deux convoyeurs d'emballage (430, 431, 440) aptes à maintenir ledit lot unitaire (L) de pneumatiques en compression pendant la dépose des bandes (BY, BX),
- un ensemble de transfert (100) apte à maintenir ledit lot de pneumatiques lors des déplacements d'un poste à un autre,
- un poste d'évacuation (500),

2. Dispositif selon la revendication 1 dans lequel les différents postes (200, 300, 400, 500) sont alignés horizontalement dans le sens longitudinal (XX') et reliés par des convoyeurs inférieurs horizontaux (230, 330, 430, 431, 530) permettant de déplacer ledit lot unitaire (L) selon la direction longitudinale (XX').

3. Dispositif selon la revendication 1 dans lequel le gabarit est constitué par deux parois verticales, perpendiculaires à la direction longitudinale (XX'), et disposées à une distance donnée et ajustable l'une par rapport à l'autre.

4. Dispositif selon la revendication 3 dans lequel le gabarit est formé de deux poteaux verticaux (210, 220) alignés dans le sens longitudinal.

5. Dispositif selon la revendication 1 dans lequel la mise en compression s'effectue entre deux plateaux de compression sensiblement horizontaux (310, 320), dont au moins un (320) est mobile dans la direction verticale (ZZ'), de manière à comprimer ledit lot unitaire de pneumatiques à conditionner d'une valeur donnée, et qui sont équipés de convoyeurs (330, 321) motorisés aptes à assurer le transfert longitudinal dudit lot unitaire (L) en le maintenant à l'état comprimé.

6. Dispositif selon la revendication 5 dans lequel un des deux plateaux comprend une table vibrante (310).

7. Dispositif selon la revendication 5 dans lequel au moins un des deux plateaux de compression (320) comprend des volets escamotables (322, 323).

8. Dispositif selon la revendication 5, dans lequel l'unité d'emballage (400) comprend au moins deux convoyeurs d'emballage (430, 431, 440) motorisés formant deux plans sensiblement horizontaux, distants respectivement l'un de l'autre d'une hauteur ajustable, de telle manière que lesdits convoyeurs d'emballage (430, 431, 440) puissent être alignés respectivement avec chacun des plateaux de compression (330, 320) lorsque le lot est comprimé à son niveau maximum.

9. Dispositif selon la revendication 8, dans lequel l'unité d'emballage (400) comprend un premier système d'applique constitué d'une fardeleuse de type à bande tendue (410) apte à déposer par enroulement sous tension un ou plusieurs bandeaux, formés à partir d'une bande (BYO, BY1), autour dudit lot unitaire (L) à conditionner, enroulement effectué autour de l'axe transversal (YY').

10. Dispositif selon la revendication 8, dans lequel l'unité d'emballage (400) comprend un deuxième système d'applique constitué d'une banderoleuse (420) apte à déposer sous tension une ou plusieurs couches d'une bande (BX) par enroulement hélicoïdal autour dudit lot unitaire (L) à conditionner, enroulement effectué autour d'un axe sensiblement parallèle à la direction longitudinale (XX') et de manière à ce que les bandes se recouvrent sur une partie de leur largeur

11. Dispositif selon la revendication 10, dans lequel la banderoleuse (420) est disposée longitudinalement au droit des extrémités aval (431, 441) desdits convoyeurs d'emballage (430, 440).

12. Dispositif selon la revendication 11 dans lequel les extrémités aval (431, 441) des convoyeurs d'emballage (430, 440) ont une largeur inférieure audit lot unitaire (L) de pneumatiques à conditionner.

13. Dispositif selon la revendication 12, dans lequel les extrémités aval (431, 441) de chacun des convoyeurs d'emballage (430, 440) comportent des épaulements, formant des arêtes longitudinales parallèles, et disposés sur les parties latérales desdites extrémités aval (431, 441), les dits épaulements étant orientés verticalement dans la direction opposée au plan du convoyeur en contact avec le lot unitaire (L) de pneumatiques à conditionner, et ayant une hauteur suffisante de manière à ce que les plans horizontaux passant par lesdites arêtes longitudinales de chacune des extrémités de convoyeur (431, 441) soient situés respectivement en dessous (431) et en dessus (441) des éléments mobiles des dites parties aval de chacun des convoyeurs d'emballage.

14. Dispositif selon la revendication 13, dans lequel le convoyeur d'emballage verticalement inférieur (430) comporte une extrémité aval (431) formée d'un convoyeur pivotant autour d'un axe horizontal parallèle à l'axe longitudinal (XX').

15. Dispositif selon la revendication 1 dans lequel le convoyeur (530) du poste d'évacuation (500) comporte deux dégagements (510, 511) distants, dans le sens longitudinal, de l'écartement des fourches d'un chariot élévateur conventionnel.

16. Dispositif selon la revendication 1 dans lequel l'ensemble de transfert est constitué d'au moins quatre barres de maintien escamotables (111, 121, 131, 141) verticales, disposées deux à deux transversalement de part et d'autre des convoyeurs inférieurs (230, 330, 430, 431), et mobiles dans la direction longitudinale (XX') et dans la direction transversale (YY').

17. Dispositif selon l'une quelconque des revendications 1 à 16 dans lequel les bandes (BX, BY) sont formées d'un matériau étirable et soudable, et comprend des moyens de soudure des bandes (416, 417).

18. Dispositif selon l'une quelconque des revendications 11 à 17 dans lequel les bandes (BX) ont une largeur inférieure à la longueur des extrémités aval (431, 441) des convoyeurs d'emballage (430, 440).

19. Procédé de conditionnement d'un lot unitaire de pneumatiques (L), dans lequel les pneumatiques sont disposés selon une ou plusieurs rangées orientées selon une direction longitudinale (XX') et formées par l'assemblage des pneumatiques en couches horizontales successives, dans lequel ledit lot unitaire (L) est comprimé dans une direction verticale (ZZ') perpendiculaire au plan formé par les couches , dans lequel ledit lot unitaire (L) est immobilisé dans son état comprimé, **caractérisé en ce que** ledit lot unitaire (L) est immobilisé dans son état comprimé à l'aide de bandes (BX, BY) d'une largeur donnée, et déposées en tension par enroulement (BY) autour d'un premier axe horizontal transversal (YY'), sensiblement perpendiculaire à l'axe longitudinal (XX'), et par enroulement (BX) hélicoïdal de pas variable (P) autour d'un deuxième axe sensiblement parallèle à la direction longitudinale (XX'), tout en maintenant ledit lot unitaire (L) de pneumatiques en compression entre deux convoyeurs d'emballage (430, 440).

20. Procédé selon la revendication 19 dans lequel les pneumatiques sont empilés selon une configuration dite en « arête de poisson ».

21. Procédé selon la revendication 19 dans lequel le taux de compression dudit lot unitaire (L) est compris entre 15% et 60%.

22. Procédé selon la revendication 21 dans lequel on comprime ledit lot unitaire de pneumatiques (L) à un taux supérieur au taux de compression définitif, puis dans lequel on relâche la compression d'une valeur prédéterminée pour atteindre le taux de compression final désiré.

23. Procédé selon la revendication 19 dans lequel le mouvement hélicoïdal de pas variable (P) de la bande hélicoïdale (BX) enroulée autour de l'axe longitudinal (XX'), est obtenu par la combinaison de l'avance des convoyeurs d'emballage (430, 431, 441) dans le sens longitudinal et du mouvement d'enroulement de ladite bande (BX) autour dudit lot unitaire (L).

24. Procédé selon la revendication 23 dans lequel le pas variable (P) peut prendre des valeurs positives ou négatives.

25. Procédé selon la revendication 23 dans lequel le pas variable (P) peut varier d'une valeur nulle à une valeur égale à la largeur de ladite bande hélicoïdale (BX).

26. Procédé selon la revendication 23 dans lequel le pas variable (P) a localement une valeur supérieure à la largeur de la bande hélicoïdale (BX).

27. Procédé selon l'une des revendications 23 à 26 dans lequel la tension d'enroulement et le pas variable (P) de l'hélice sont ajustés de manière à ce que, après libération dudit lot unitaire (L) de la compression exercée par les convoyeurs d'emballage, le taux d'expansion élastique soit inférieur à 2%.

28. Procédé selon l'une des revendications 23 à 26 dans lequel la tension d'enroulement et le pas variable (P) de l'hélice sont ajustés de manière à ce que, après libération dudit lot unitaire (L) de la compression exercée par les convoyeurs d'emballage le taux d'expansion élastique soit inférieur à 1%.

29. Procédé selon l'une des revendications 19 à 28 dans lequel la tension d'enroulement des bandes (BX, BY) est comprise entre 1 daN et 100 daN.

30. Procédé selon la revendication 19 dans lequel on enroule la bande hélicoïdale (BX) autour de l'axe longitudinal (XX') simultanément autour dudit lot unitaire (L) et des extrémités aval (431, 441) desdits convoyeurs d'emballage (430, 440).

31. Procédé selon la revendication 30 dans lequel on dégage les extrémités aval des convoyeurs d'emballage (430, 440) de l'espace compris entre les bandes hélicoïdales (BX) et ledit lot unitaire de pneumatiques (L), en actionnant lesdits convoyeurs d'emballage (430, 431, 440) pour déplacer ledit lot unitaire (L) de pneumatiques dans la direction longitudinale (XX').

32. Procédé selon la revendication 19 dans lequel, au cours de la phase d'enroulement de la bande hélicoïdale (BX) autour de l'axe longitudinal (XX'), on réalise une compression supplémentaire d'une ou plusieurs parties, longitudinalement centrée, de la surface inférieure dudit lot unitaire (L) de manière à créer un espace (E) entre une partie de la base dudit lot unitaire (L) et le plan sur lequel ledit lot unitaire (L) repose.

33. Procédé selon la revendication 32 dans lequel la compression supplémentaire est créée en relevant l'extrémité aval (431) du convoyeur d'emballage inférieur (430).

34. Procédé selon l'une des revendications 19 à 33 dans lequel les bandes (BX, BY) sont formées à partir d'un matériau soudable.

35. Procédé selon la revendication 34 dans lequel les bandes (BX, BY) sont formées à partir d'un matériau recyclable.

36. Lot unitaire de pneumatiques conditionnés (L) dans lequel les pneumatiques sont disposés selon une ou plusieurs rangées orientées longitudinalement selon une direction longitudinale (XX') et formées par l'assemblage des pneumatiques en couches horizontales successives, dans lequel ledit lot unitaire (L) est comprimé dans une direction verticale (ZZ') sensiblement perpendiculaire au plan formé par les couches, dans lequel ledit lot unitaire (L) est immobilisé dans son état comprimé, **caractérisé en ce que** ledit lot unitaire (L) est immobilisé à l'état comprimé à l'aide de bandes d'une largeur donnée, mises en tension (BX, BY), par enroulement (BY) autour d'un premier axe transversal horizontal (YY'), sensiblement perpendiculaire à l'axe longitudinal (XX'), et par enroulement hélicoïdal (BX) de pas (P) variable autour d'un deuxième axe sensiblement parallèle à la direction longitudinale (XX').

37. Lot unitaire de pneumatiques (L) selon la revendication 36 dans lequel les pneumatiques sont empilés selon un arrangement dit en « arrête de poisson ».

38. Lot unitaire de pneumatiques (L) selon la revendication 36 dans lequel le pas variable (P) peut prendre des valeurs positives ou négatives.

39. Lot unitaire de pneumatiques (L) selon la revendication 36 dans lequel le pas variable (P) peut varier d'une valeur nulle à une valeur égale à la largeur de la bande hélicoïdale (BX).

40. Lot unitaire de pneumatiques (L) selon la revendication 36 dans lequel le pas variable (P) a localement une valeur supérieure à la largeur de la bande hélicoïdale (BX).

41. Lot unitaire de pneumatiques (L) selon la revendication 36 dans lequel les pneumatiques sont comprimés à un taux compris entre 15% et 60%.

42. Lot unitaire de pneumatiques (L) selon la revendication 36 dans lequel une ou plusieurs parties longitudinalement centrées de la surface inférieure dudit lot unitaire (L), sont distantes d'une hauteur donnée (E) du plan sur lequel ledit lot unitaire (L) repose.

43. Lot unitaire de pneumatiques (L) selon la revendication 42 dans lequel ladite hauteur (E) varie de 0 à 15 cm.

44. Lot unitaire de pneumatiques (L) selon la revendication 36 dans lequel les pneumatiques de la première couche sont disposés de manière à créer deux dégagements (D1, D2) distants dans la direction longitudinale d'un écartement donné.

45. Lot unitaire de pneumatiques (L) selon la revendication 44 dans lequel les deux dégagements (D1, D2) sont situés aux deux extrémités longitudinales dudit lot unitaire (L).

46. Lot unitaire de pneumatiques (L) selon l'une des revendications 36 à 45 dans lequel les bandes (BX, BY) sont formées à partir d'un matériau étirable et soudable.

47. Lot unitaire de pneumatiques (L) selon la revendication 46, dans lequel les bandes (BX, BY) sont formées à partir d'un matériau recyclable.

## Claims

1. Device for the packaging of tyres,
- a pre-packaging station (200) where a given number of tyres that make up a unitary batch L are arranged, within a given overall size (210, 220), in one or more rows orientated longitudinally along an axis XX' and arranged in horizontal layers,
- a compression station (300) enabling the batch L to be compressed in a direction essentially perpendicular to the plane of the layers,
**characterised in that** it comprises:
- a packing unit (400) consisting of one or more applicator systems (410, 420) that can lay around the batch L, under tension, straps of a given width (BY, BX) by wrapping around a first, horizontal axis YY' essentially perpendicular to the axis XX', and by helical winding with variable pitch P around a second axis essentially parallel to the direction XX', and two packing conveyors (430, 431, 440) that can keep the tyre batch L under compression during the laying of the straps (BY, BX),
- a transfer assembly (100) that can keep the tyre batch together during movements from one station to another,
- a clearing station (500).

2. Device according to Claim 1, in which the various stations (200, 300, 400, 500) are aligned horizontally in the direction XX' and are connected by lower horizontal conveyors (230, 330, 430, 431, 530) that enable the batch L to be moved in the longitudinal direction XX'.

3. Device according to Claim 1, in which the overall size is delimited by two vertical walls, perpendicular to the longitudinal direction, arranged a given and adjustable distance apart from one another.

4. Device according to Claim 3, in which the overall size is delimited by two vertical posts (210, 220) aligned in the longitudinal direction.

5. Device according to Claim 1, in which the compression is carried out between two essentially horizontal compression plates (310, 320), at least one of which can move in the vertical direction ZZ' so as to compress the tyre batch to be packaged by a given amount, and which are provided with motorised conveyors (330, 321) that can move the said batch L longitudinally while keeping it in the compressed condition.

6. Device according to Claim 5, in which one of the two plates comprises a vibratory table (310).

7. Device according to Claim 5, in which at least one of the two compression plates (3420) comprises flaps (322, 323) that can be retracted out of the way.

8. Device according to Claim 5, in which the packing unit (400) comprises at least two motorised packing conveyors (430, 431, 440) which form two essentially horizontal planes, separated from one another by an adjustable height, such that the said packing conveyors (430, 431, 440) can be aligned respectively with each of the compression plates (330, 320) when the batch is compressed by its maximum amount.

9. Device according to Claim 8, in which the packing unit (400) comprises a first applicator system consisting of a stretch-wrapping bundler (410) designed to lay, by wrapping under tension, one or more wrappings formed from a strap (BYO, BY1) around the batch L to be packaged, the wrapping taking place around the YY' axis.

10. Device according to Claim 8, in which the packing unit (400) comprises a second applicator system consisting of a strap winding machine (420) designed to lay, under tension, one or more layers of a strap (BX) by helical winding around the batch L to be packaged, the winding taking place around an axis essentially parallel to the longitudinal direction XX' and such that the straps overlap over part of their width.

11. Device according to Claim 10, in which the strap winding machine (420) is arranged longitudinally opposite the downstream ends (431, 441) of the said packing conveyors (430,440).

12. Device according to Claim 11, in which the downstream ends (431, 441) of the packing conveyors (430, 440) are of smaller width than the tyre batch L to be packaged.

13. Device according to Claim 12, in which the downstream ends (431, 441) of each of the packing conveyors (430, 440) comprise shoulders that form parallel longitudinal ridges arranged on the lateral portions of the said downstream ends (431, 441), the said shoulders being orientated vertically in the direction opposite to the plane of the conveyor in contact with the tyre batch to be packaged and being of a height such that the horizontal planes passing through the said longitudinal ridges of each of the conveyor ends (431, 441) are respectively below (431) and above (441) the moving elements of the said downstream parts of each packing conveyor.

14. Device according to Claim 13, in which the vertically lower packing conveyor (430) has a downstream end (431) formed as a conveyor that pivots about a horizontal axis parallel to the axis XX'.

15. Device according to Claim 1, in which the conveyor (530) of the clearing station (500) comprises two lowered portions (510, 511) a distance apart in the longitudinal direction equal to the distance between the forks of a conventional fork-lift truck.

16. Device according to Claim 1, in which the transfer assembly consists of at least four vertical retractable holding bars (111, 121, 131, 141), arranged transversely in pairs on either side of the lower conveyors (230, 330, 430, 431) and movable in the longitudinal direction XX' and in the transverse direction YY'.

17. Device according to any of Claims 1 to 16, in which the straps (BX, BY) are formed of a drawable and weldable material, the device comprising means (416, 417) for welding the straps.

18. Device according to any of Claims 11 to 17, in which the width of the straps (BX) is smaller than the length of the downstream ends (431, 441) of the packing conveyors (430,440).

19. Process for the packaging of a batch of tyres L, in which the tyres are arranged in one or more rows orientated longitudinally in a direction XX' and are formed by putting together the tyres in successive horizontal layers, in which the batch L is compressed in a direction perpendicular to the plane formed by the layers, and in which the batch L is immobilised in its compressed condition, **characterised in that** the batch L is immobilised by means of straps (BX, BY) of given width, laid under tension by wrapping around a first horizontal axis essentially perpendicular to the axis XX', and by helical winding with variable pitch P around a second axis essentially parallel to the direction XX', while keeping the batch L compressed between the packing conveyors (430, 440).

20. Process according to Claim 19, in which the tyres are stacked in a so-termed "herring-bone" configuration.

21. Process according to Claim 19, in which the degree of compression of the batch L is between 15% and 60%.

22. Process according to Claim 21, in which the batch of tyres is compressed by an amount greater than the final degree of compression, and the compression is then relaxed by a predetermined value to reach the final degree of compression desired.

23. Process according to Claim 19, in which the helical movement with pitch P of the strap BX wound around the axis XX' is obtained by combining the forward movement of the packing conveyors (430, 431, 441) in the longitudinal direction and the winding movement of the strap BX around the batch L.

24. Process according to Claim 23, in which the pitch P can have positive or negative values.

25. Process according to Claim 23, in which the pitch P can range from zero to a value equal to the width of the strap BX.

26. Process according to Claim 23, in which the pitch P has a local value larger than the width of the strap BX.

27. Process according to any of Claims 23 to 26, in which the winding tension and the pitch P of the helix are adjusted in such manner that, once the batch has been released from the compression exerted by the packing conveyors, the amount of elastic expansion is less than 2%.

28. Process according to any of Claims 23 to 26, in which the winding tension and pitch P of the helix are adjusted in such manner that, once the batch has been released from the compression exerted by the packing conveyors, the amount of elastic expansion is less than 1%.

29. Process according to any of Claims 19 to 28, in which the winding tension of the straps (BX, BY) is between 1 daN and 100 daN.

30. Process according to Claim 19, in which the strap BX is wound round the axis XX' (420) simultaneously around the batch L and the downstream ends (431, 441) of the said packing conveyors (430, 440).

31. Process according to Claim 30, in which the downstream ends of the packing conveyors (430, 440) are released from the space between the straps BX and the tyre batch L by actuating the said packing conveyors (430, 431, 440) so as to move the tyre batch in the longitudinal direction.

32. Process according to Claim 19, in which during the phase of winding the strap BX around the longitudinal axis XX', additional compression is applied to one or more longitudinally centred parts of the lower surface of the batch L, so as to produce a space E [p. 26] between part of the base of the batch L and the surface on which the said batch is resting.

33. Process according to Claim 32, in which the additional compression is produced by raising the downstream end (431) of the lower packing conveyor (430).

34. Process according to any of Claims 19 to 33, in which the straps BX, BY are made from a weldable material.

35. Process according to Claim 34, in which the straps BX, BY are made from a recyclable material.

36. Packaged batch of tyres L in which the tyres are arranged in one or more rows orientated longitudinally in a direction XX' and formed by putting the tyres together in successive horizontal layers, in which the batch L is compressed in a direction perpendicular to the plane formed by the layers, and in which the batch L is immobilised in its compressed condition, **characterised in that** the batch L is immobilised in the compressed condition by means of straps (BX, BY) of given width, placed under tension, by wrapping around a first horizontal axis YY' essentially perpendicular to the axis XX', and by helical winding with variable pitch P around a second axis essentially parallel to the direction XX'.

37. Tyre batch according to Claim 36, in which the tyres are stacked in a so-termed "herring-bone" configuration.

38. Tyre batch according to Claim 36, in which the pitch P can have positive or negative values.

39. Tyre batch according to Claim 36, in which the pitch P can vary between zero and a value equal to the width of the strap BX.

40. Tyre batch according to Claim 36, in which the pitch P has locally a value larger than the width of the strap BX.

41. Tyre batch according to Claim 36, in which the tyres are compressed by an amount between 15% and 60%.

42. Tyre batch according to Claim 36, in which one or more longitudinally centred parts of the bottom surface of the batch L are a given height E away from the surface on which the said batch is resting.

43. Tyre batch according to Claim 42, in which the height E ranges from 0 to 15 cm.

44. Tyre batch according to Claim 36, in which the tyres in the first layer are arranged so as to form two recesses (D1, D2) separated in the longitudinal direction by a given distance.

45. Tyre batch according to Claim 44, in which the two recesses are located at the two longitudinal ends of the batch.

46. Tyre batch according to any of Claims 36 to 45, in which the straps BX, BY are made from a drawable and weldable material.

47. Tyre batch according to Claim 46, in which the straps BX, BY are made from a recyclable material.

## Patentansprüche

1. Vorrichtung zur Verpackung von Luftreifen, die aufweist:
- eine Vorverpackungsstation (200), in der eine bestimmte Anzahl von Luftreifen, die eine Einzelcharge (L) bilden, gemäß einem gegebenen Lademaß (210, 220) in einer oder mehreren Reihen, die in Längsrichtung gemäß einer waagrechten Längsachse (XX') ausgerichtet sind, und in waagrechten Schichten arrangiert, angeordnet wird,
- eine Komprimierungsstation (300), die es ermöglicht, die Einzelcharge (L) in senkrechter Richtung (ZZ') im Wesentlichen lotrecht zur Ebene der Schichten zu komprimieren,
**dadurch gekennzeichnet, dass** sie aufweist:
- eine Verpackungseinheit (400), die aus einem oder mehreren Auflegesystemen (410, 420), die fähig sind, unter Spannung um die Einzelcharge (L) herum Bänder einer gegebenen Breite (BY, BX) durch Wickeln (BY) um eine erste waagrechte Querachse (YY') im Wesentlichen lotrecht zur Längsachse (XX'), und durch Schraubenwickeln (BX) mit variabler Steigung (P) um eine zweite Achse im Wesentlichen parallel zur Längsrichtung (XX') aufzubringen, und aus zwei Verpackungsförderern (430, 431, 440) besteht, die fähig sind, die Einzelcharge (L) von Luftreifen während des Aufbringens der Bänder (BY, BX) komprimiert zu halten,
- eine Transfereinheit (100), die fähig ist, die Charge von Luftreifen bei Verschiebungen von einer Station zur anderen zu halten,
- eine Ausladestation (500).

2. Vorrichtung nach Anspruch 1, bei der die verschiedenen Stationen (200, 300, 400, 500) waagrecht in Längsrichtung (XX') fluchtend angeordnet sind und von unteren waagrechten Förderern (230, 330, 430, 431, 530) verbunden werden, die es ermöglichen, die Einzelcharge (L) in Längsrichtung (XX') zu verschieben.

3. Vorrichtung nach Anspruch 1, bei der das Lademaß aus zwei senkrechten Wänden lotrecht zur Längsrichtung (XX') besteht, die in einem gegebenen und einstellbaren Abstand zueinander angeordnet sind.

4. Vorrichtung nach Anspruch 3, bei der das Lademaß von zwei senkrechten Pfosten (210, 220) gebildet wird, die in Längsrichtung fluchtend ausgerichtet sind.

5. Vorrichtung nach Anspruch 1, bei der die Komprimierung zwischen zwei im Wesentlichen waagrechten Komprimierungsplatten (310, 320) erfolgt, von denen mindestens eine (320) in senkrechter Richtung (ZZ') beweglich ist, um die Einzelcharge von zu verpackenden Luftreifen um einen gegebenen Wert zu komprimieren, und die mit motorisierten Förderern (330, 321) ausgestattet sind, die den Längstransfer der Einzelcharge (L) gewährleisten können und sie gleichzeitig im komprimierten Zustand halten.

6. Vorrichtung nach Anspruch 5, bei der eine der zwei Platten einen Rütteltisch (310) aufweist.

7. Vorrichtung nach Anspruch 5, bei der mindestens eine der zwei Komprimierungsplatten (320) einziehbare Klappen (322, 323) aufweist.

8. Vorrichtung nach Anspruch 5, bei der die Verpackungseinheit (400) mindestens zwei motorisierte Verpackungsförderer (430, 431, 440) aufweist, die zwei im Wesentlichen waagrechte Ebenen bilden, zueinander einen Abstand mit einstellbarer Höhe haben, so dass die Verpackungsförderer (430, 431, 440) je mit jeder der Komprimierungsplatten (330, 320) fluchtend ausgerichtet werden können, wenn die Charge auf ihren maximalen Pegel komprimiert ist.

9. Vorrichtung nach Anspruch 8, bei der die Verpackungseinheit (400) ein erstes Auflegesystem aufweist, das aus einer Gebindepackmaschine vom Typ mit gespanntem Band (410) besteht, die durch Wickeln unter Spannung einen oder mehrere Streifen, die ausgehend von einem Band (BY0, BY1) geformt werden, um die zu verpackende Einzelcharge (L) aufbringen kann, wobei das Wickeln um die Querachse (YY') erfolgt.

10. Vorrichtung nach Anspruch 8, bei der die Verpackungseinheit (400) ein zweites Auflegesystem aufweist, das aus einer Umreifungsmaschine (420) besteht, die in der Lage ist, unter Spannung eine oder mehrere Schichten eines Bands (BX) durch Schraubenwickeln um die zu verpackenden Einzelcharge (L) aufzubringen, wobei das Wickeln um eine Achse im Wesentlichen parallel zur Längsrichtung (XX') und so erfolgt, dass die Bänder sich über einen Teil ihrer Breite überlappen.

11. Vorrichtung nach Anspruch 10, bei der die Umreifungsmaschine (420) in Längsrichtung im rechten Winkel vor den hinteren Enden (431, 441) der Verpackungsförderer (430, 440) angeordnet ist.

12. Vorrichtung nach Anspruch 11, bei der die hinteren Enden (431, 441) der Verpackungsförderer (430, 440) eine geringere Breite als die Einzelcharge (L) von zu verpackenden Luftreifen haben.

13. Vorrichtung nach Anspruch 12, bei der die hinteren Enden (431, 441) jedes der Verpackungsförderer (430, 440) Schultern aufweisen, die parallele Längskanten bilden und auf den seitlichen Bereichen der hinteren Enden (431, 441) angeordnet sind, wobei die Schultern senkrecht in der zur Ebene des Förderers in Kontakt mit der Einzelcharge (L) von zu verpackenden Luftreifen entgegengesetzten Richtung ausgerichtet sind und eine ausreichende Höhe haben, damit die waagrechten Ebenen, die durch die Längskanten jeder der Fördererenden (431, 441) verlaufen, sich unter (431) bzw. über (441) den beweglichen Elementen der hinteren Bereiche jedes der Verpackungsförderer befinden.

14. Vorrichtung nach Anspruch 13, bei der der senkrecht untere Verpackungsförderer (430) ein hinteres Ende (431) aufweist, das von einem Förderer gebildet wird, der um eine waagrechte Achse parallel zur Längsachse (XX') schwenkt.

15. Vorrichtung nach Anspruch 1, bei der der Förderer (530) der Ausladestation (500) zwei Aussparungen (510, 511) aufweist, die in Längsrichtung einen Abstand gleich der Spreizung der Gabeln eines üblichen Gabelstaplers haben.

16. Vorrichtung nach Anspruch 1, bei der die Transfereinheit aus mindestens vier senkrechten einziehbaren Haltestäben (111, 121, 131, 141) besteht, die paarweise zu beiden Seiten der unteren Förderer (230, 330, 430, 431) angeordnet und in Längsrichtung (XX') und in Querrichtung (YY') beweglich sind.

17. Vorrichtung nach einem der Ansprüche 1 bis 16, bei der die Bänder (BX, BY) aus einem dehnbaren und schweißbaren Werkstoff geformt sind, und die Schweißeinrichtungen (416, 417) der Bänder aufweist.

18. Vorrichtung nach einem der Ansprüche 11 bis 17, bei der die Bänder (BX) eine geringere Breite als die Länge der hinteren Enden (431, 441) der Verpackungsförderer (430, 440) haben.

19. Verfahren zur Verpackung einer Einzelcharge von Luftreifen (L), bei dem die Luftreifen in einer oder mehreren Reihen angeordnet sind, die gemäß einer Längsrichtung (XX') ausgerichtet sind und vom Zusammenbau der Luftreifen in aufeinanderfolgenden waagrechten Schichten gebildet werden, bei dem die Einzelcharge (L) in einer senkrechten Richtung (ZZ') lotrecht zur von den Schichten gebildeten Ebene komprimiert wird, bei dem die Einzelcharge (L) in ihrem komprimierten Zustand immobilisiert wird, **dadurch gekennzeichnet, dass** die Einzelcharge (L) mit Hilfe von Bändern (BX, BY) einer gegebenen Breite in ihrem komprimierten Zustand immobilisiert wird, die unter Spannung durch Wickeln (BY) um eine erste waagrechte Querachse (YY') im Wesentlichen lotrecht zur Längsachse (XX') und durch Schraubenwickeln (BX) mit variabler Steigung (P) um eine zweite Achse im Wesentlichen parallel zur Längsrichtung (XX') aufgebracht werden, wobei die Einzelcharge (L) von Luftreifen zwischen zwei Verpackungsförderern (430, 440) komprimiert gehalten wird.

20. Verfahren nach Anspruch 19, bei dem die Luftreifen gemäß einer so genannten "Fischgräten"-Konfiguration gestapelt werden.

21. Verfahren nach Anspruch 19, bei dem der Komprimierungsgrad der Einzelcharge (L) zwischen 15% und 60% liegt.

22. Verfahren nach Anspruch 21, bei dem die Einzelcharge von Luftreifen (L) auf einen höheren Grad als der endgültige Komprimierungsgrad komprimiert wird, und bei dem dann die Komprimierung um einen vorbestimmten Wert gelockert wird, um den gewünschten endgültigen Komprimierungsgrad zu erreichen.

23. Verfahren nach Anspruch 19, bei dem die Schraubenbewegung mit variabler Steigung (P) des um die Längsachse (XX') gewickelten Schraubenbands (BX) durch die Kombination des Vorlaufs der Verpackungsförderer (430, 431, 441) in Längsrichtung und der Wickelbewegung des Bands (BX) um die Einzelcharge (L) erhalten wird.

24. Verfahren nach Anspruch 23, bei dem die variable Steigung (P) positive oder negative Werte annehmen kann.

25. Verfahren nach Anspruch 23, bei dem die variable Steigung (P) von einem Wert Null bis zu einem Wert gleich der Breite des Schraubenbands (BX) variieren kann.

26. Verfahren nach Anspruch 23, bei dem die variable Steigung (P) lokal einen größeren Wert als die Breite des Schraubenbands (BX) hat.

27. Verfahren nach einem der Ansprüche 23 bis 26, bei dem die Wickelspannung und die variable Steigung (P) der Schraube so eingestellt sind, dass nach Freigabe der Einzelcharge (L) aus der von den Verpackungsförderern ausgeübten Komprimierung der elastische Dehnungsgrad geringer als 2% ist.

28. Verfahren nach einem der Ansprüche 23 bis 26, bei dem die Wickelspannung und die variable Steigung (P) der Schraube so eingestellt sind, dass nach der Freigabe der Einzelcharge (L) aus der von den Verpackungsförderern ausgeübten Komprimierung der elastische Dehnungsgrad geringer als à 1% ist.

29. Verfahren nach einem der Ansprüche 19 bis 28, bei dem die Wickelspannung der Bänder (BX, BY) zwischen 1 daN und 100 daN liegt.

30. Verfahren nach Anspruch 19, bei dem das Schraubenband (BX) um die Längsachse (XX') gleichzeitig um die Einzelcharge (L) und die hinteren Enden (431, 441) der Verpackungsförderer (430, 440) gewickelt wird.

31. Verfahren nach Anspruch 30, bei dem die hinteren Enden der Verpackungsförderer (430, 440) aus dem Raum freigegeben werden, der zwischen den Schraubenbändern (BX) und der Einzelcharge von Luftreifen (L) liegt, indem die Verpackungsförderer (430, 431, 440) betätigt werden, um die Einzelcharge (L) von Luftreifen in Längsrichtung (XX') zu verschieben.

32. Verfahren nach Anspruch 19, bei dem während der Wickelphase des Schraubenbands (BX) um die Längsachse (XX') eine in Längsrichtung zentrierte zusätzliche Komprimierung eines oder mehrerer Bereiche der unteren Fläche der Einzelcharge (L) durchgeführt wird, um einen Raum (E) zwischen einem Bereich der Basis der Einzelcharge (L) und der Ebene zu erzeugen, auf der die Einzelcharge (L) ruht.

33. Verfahren nach Anspruch 32, bei dem die zusätzliche Komprimierung erzeugt wird, indem das hintere Ende (431) des unteren Verpackungsförderers (430) angehoben wird.

34. Verfahren nach einem der Ansprüche 19 bis 33, bei dem die Bänder (BX, BY) ausgehend von einem schweißbaren Werkstoff geformt werden.

35. Verfahren nach Anspruch 34, bei dem die Bänder (BX, BY) ausgehend von einem wieder verwertbaren Werkstoff geformt werden.

36. Einzelcharge von verpackten Luftreifen (L), bei der die Luftreifen gemäß einer oder mehreren Reihen angeordnet sind, die längs gemäß einer Längsrichtung (XX') ausgerichtet sind und vom Zusammenbau der Luftreifen in aufeinanderfolgenden waagrechten Schichten gebildet werden, bei der die Einzelcharge (L) in einer senkrechten Richtung (ZZ') im Wesentlichen lotrecht zu der von den Schichten gebildeten Ebene komprimiert wird, bei der die Einzelcharge (L) in ihrem komprimierten Zustand immobilisiert wird, **dadurch gekennzeichnet, dass** die Einzelcharge (L) im komprimierten Zustand, mit Hilfe von unter Spannung gesetzten Bändern (BX, BY) einer gegebenen Breite, durch Wickeln (BY) um eine erste waagrechte Querachse (YY') im Wesentlichen lotrecht zur Längsachse (XX') und durch Schraubenwickeln (BX) mit variabler Steigung (P) um eine zweite Achse im Wesentlichen parallel zur Längsrichtung (XX') immobilisiert wird.

37. Einzelcharge von Luftreifen (L) nach Anspruch 36, bei der die Luftreifen in einer so genannten "Fischgräten"-Anordnung gestapelt sind.

38. Einzelcharge von Luftreifen (L) nach Anspruch 36, bei der die variable Steigung (P) positive oder negative Werte annehmen kann.

39. Einzelcharge von Luftreifen (L) nach Anspruch 36, bei der die variable Steigung (P) von einem Wert Null bis zu einem Wert gleich der Breite des Schraubenbands (BX) variieren kann.

40. Einzelcharge von Luftreifen (L) nach Anspruch 36, bei der die variable Steigung (P) lokal einen größeren Wert hat als die Breite des Schraubenbands (BX).

41. Einzelcharge von Luftreifen (L) nach Anspruch 36, bei der die Luftreifen um einem Grad komprimiert werden, der zwischen 15% und 60% liegt.

42. Einzelcharge von Luftreifen (L) nach Anspruch 36, bei der einer oder mehrere in Längsrichtung zentrierte Bereiche der unteren Fläche der Einzelcharge (L) um eine gegebene Höhe (E) von der Ebene entfernt sind, auf der die Einzelcharge (L) ruht.

43. Einzelcharge von Luftreifen (L) nach Anspruch 42, bei der die Höhe (E) zwischen 0 und 15 cm variiert.

44. Einzelcharge von Luftreifen (L) nach Anspruch 36, bei der die Luftreifen der ersten Schicht so angeordnet sind, dass zwei Aussparungen (D1, D2) erzeugt werden, die in Längsrichtung einen gegebenen Abstand zueinander haben.

45. Einzelcharge von Luftreifen (L) nach Anspruch 44, bei der die zwei Aussparungen (D1, D2) sich an den zwei Längsenden der Einzelcharge (L) befinden.

46. Einzelcharge von Luftreifen (L) nach einem der Ansprüche 36 bis 45, bei der die Bänder (BX, BY) ausgehend von einem dehnbaren und schweißbaren Werkstoff geformt werden.

47. Einzelcharge von Luftreifen (L) nach Anspruch 46, bei der die Bänder (BX, BY) ausgehend von einem wieder verwertbaren Werkstoff geformt werden.
